# EUROPÄISCHE PATENTSCHRIFT

(11) **EP 0 009 704 B1**
(45) Veröffentlichungstag und Bekanntmachung des Hinweises auf die Patenterteilung: **27.04.1983**
(21) Anmeldenummer: 79103482.0
(22) Anmeldetag: 17.09.1979
(51) Int. Cl.: E04B 2/76, E04B 2/74, E04B 2/78

(54) **Pfosten zum Tragen und Verbinden von Trennwandelementen**
Post for supporting and connecting partition wall elements
Montant pour porter et assembler des éléments de mur de séparation

(30) Priorität: 27.09.1978 DE 2842006
(43) Veröffentlichungstag der Anmeldung: 16.04.1980
(73) Patentinhaber: Goldbach GmbH Holz-, Kunststoff-und Metallverarbeitung, D-8752 Goldbach (DE)
(72) Erfinder: Reinkenhof, Ulrich, A-4600 Wels (AT)
(74) Vertreter: Meyer-Dulheuer, Karl-Hermann, Dr.

## Beschreibung

Die Erfindung betrifft einen Pfosten zum Tragen und Verbinden von Trennwandelementen, wie sie z.B. in mobilen Raumaufteilsystemen verwendet werden. Der Pfosten ist so beschaffen, dass es möglich ist, mehrere Anschlussschienen für Trennwandelemente unter verschiedenen Winkeln zueinander zu befestigen.

Als Trennwandelemente werden im folgenden Möbel, Wandelemente und dergleichen verstanden. Um grossräumige Arbeitsplätze funktionell aufzuteilen und den dort arbeitenden Menschen einen abgeschirmten und weitgehend individuellen Arbeitsplatz zu schaffen, werden Raumaufteilsysteme aus solchen Trennwandelementen aufgestellt.

Nach der deutschen Offenlegungsschrift 2535388 ist eine Verbindung für mobile Trennwandelemente bekannt. Es werden zwei oder mehrere Profilschienen mit ihren offenen, spiralförmigen Enden ineinander geschoben und mittels eines Druckstückes mit veränderbarem Durchmesser durch Reibung verbunden.

Es sind ferner Pfosten bekannt, die aus Rohren und entsprechenden Verbindungsstücken zusammengesteckt und mit innen liegenden Gewindestangen verschraubt werden. Nach der deutschen Offenlegungsschrift 2 520 001 ist ein Raumteilsystem bekannt, das Pfosten aufweist, die aus Rohren bestehen. An den Enden der Rohre sind Pfropfen angebracht, die mit Ausnehmungen zur Aufnahme von Haken versehen sind, die Bestandteil der Trennwand sind und durch Mittel in ihrer Position gehalten werden.

Nachteilig ist, dass, abhängig von der Anzahl der ineinander geschobenen Schienen, Druckstücke mit unterschiedlichem Durchmesser verwendet werden müssen. Neben einem Sortiment von Druckstücken unterschiedlichen Durchmesserssind auch noch unterschiedlich lange Gewindestangen erforderlich, da den verschiedenen Pfostenlängen Rechnung getragen werden muss. Bestehen die Pfosten aus Rohren, muss ebenfalls den verschiedenen Pfostenlängen Rechnung getragen werden. Nachteilig bei dieser Konstruktion ist insbesondere, dass sich unterschiedlich hohe Wandelemente nicht ohne zusätzlichen Aufwand an ein und demselben Pfosten befestigen lassen.

Aus der DE-A-2 262 900 ist eine Abstützsäule für Raumteiler-Trennwände unterschiedlicher Höhen bekannt, die aus einem oberen und unteren Rohrkörper besteht, welche koaxial übereinander angeordnet sind. Der obere Rohrkörper wird mit einer durch ihn ragenden Gewindestange in den zwischen den beiden Rohrkörpern angeordneten Anschlusskörper eingeschraubt. Die Gewindestange begrenzt die Länge des oberen Rohrkörpers.

Die Aufgabe zu vorliegender Erfindung besteht demgegenüber darin, einen Pfosten zum Tragen und Verbinden von Trennwandelementen zu schaffen, der sich aus gleichen Grundelementen (Pfostenteilen) zu verschiedenen Längen zusammenstecken lässt, bei Umrüstungen den jeweiligen Längenerfordernissen leicht angepasst werden kann und eine Verstellung der Raumteilelemente zueinander ohne weiteres ermöglicht.

Die Aufgabe wird durch einen Pfosten gelöst, der aus einem Rohr besteht, in dessen Endabschnitten Pfropfen angeordnet sind, die axial durchbohrt sind, dadurch gekennzeichnet, dass der Pfosten aus Pfostenteilen besteht und die axiale Bohrung eines Pfropfens ein Steckelement zum formschlüssigen Verbinden von zwei Pfostenteilen trägt und die Pfropfen mit radial angeordneten Gewindelöchern zur Aufnahme von Befestigungsschrauben für entsprechende Anschlussleisten der Trennwandelemente versehen sind, die durch entsprechende Bohrungen im Rohr zugänglich sind.

Um ein Verdrehen der Pfropfen im Rohr zu vermeiden, kann das Rohr längs seiner Innenwand eine in axialer Richtung verlaufende Nut aufweisen und die Pfropfen auf ihrer Aussenwand mit einer in gleicher Richtung verlaufenden Feder versehen sein. Ausserdem kann die Aussenwand des Pfropfens radiale Rippen aufweisen.

Dient das Steckelement zur Aufnahme eines weiteren Pfostenteiles, ist das Steckelement an seinem freien Ende federnd für eine formschlüssige Verbindung mit dem Pfropfen des folgenden Pfostenteiles ausgebildet. Bei endständigen Pfostenteilen ist das freie Ende des Steckelementes als Abdeckplatte für den Pfosten ausgebildet. Es hat sich als vorteilhaft herausgestellt, die Pfosten mit jeweils acht radial angeordneten Gewindelöchern zu versehen, wobei der von den Lochachsen eingeschlossene Winkel bevorzugt 45° betragen soll.

Im Folgenden wird die Erfindung an von lediglich einen Ausführungsweg darstellenden Figuren näher erläutert. Es zeigt

Fig. 1 den aus Pfostenteilen zusammengesetzten Pfosten und

Fig. 2 die wesentlichen Teile eines Pfostenteils in explodierter Darstellung (Einzelheit «Z» von Fig. 1

Der Pfosten zum Tragen und Verbinden von Trennwandelementen besteht aus Pfostenteilen 2. Die Pfostenteile 2 bestehen aus einem Rohr 3, in dessen Endabschnitten Pfropfen 4 angeordnet sind. Die Pfropfen 4 sind axial durchbohrt. Die axiale Bohrung 5 eines Pfropfens 4 trägt ein Steckelement 6. Im Falle eines entsprechenden endständigen Pfostenteils 2 ist das freie Ende des Steckelementes 6 als Abdeckplatte 7 für das Pfostenende ausgebildet und im anderen Falle federnd, z. B. mit kugelförmigem und geschlitztem Ende 8 für eine formschlüssige Verbindung mit dem benachbarten Pfostenteil. Zum Befestigen der Trennwandelemente, z.B. mittels entsprechender Schienen (nicht dargestellt), sind die Pfropfen mit radial angeordneten Gewindelöchern 9 versehen. Damit die Gewindelöcher 9 im montierten Zustand des Pfostens zugänglich sind, weisen die Rohre entsprechende Bohrungen 10 auf. Es kann zweckmässig sein, die Innenwand des Rohres 3 mit einer in axialer Richtung verlaufenden Nut 11 und die Pfropfen 4 mit einer in gleicher Richtung verlaufenden Feder 12 zu versehen. Ausserdem kann es von Vorteil sein, die Aussenwand der Pfropfen mit radialen Rippen 13 zu versehen, die auch konisch ausgebildet sein können. Zum Zentrieren der Pfostenteile 2 untereinander kann der Pfosten Zentrierringe 1 aufweisen.

Als wesentlichen Vorteil bietet der erfindungsgemässe Pfosten die beliebige Verstellbarkeit der Trennwandelemente zueinander, ohne dass irgendwelche Schrauben oder sonstige Arretierungen gelöst werden müssen. Ein weiterer Vorteil bietet die Befestigung der Trennwandelemente. Die Montage bzw. Demontage erfordert weder ein Heben der Elemente noch seitliches Verschieben der Pfosten. Bei übereinandergesetzten Trennwandelementen ist das Herausnehmen einzelner Elemente ohne weiteres, d. h. ohne Demontage benachbarter Elemente, möglich.

## Patentansprüche

1. Pfosten zum Tragen und Verbinden von Trennwandelementen und dergleichen, bestehend aus einem Rohr (3), in dessen Endabschnitten Pfropfen (4) angeordnet sind, die axial durchbohrt sind, dadurch gekennzeichnet, dass der Pfosten aus Pfostenteilen (2) besteht und die axiale Bohrung (5) eines Pfropfens (4) ein Steckelement (6, 8) zum formschlüssigen Verbinden von zwei Pfostenteilen (2) oder ein an einem Ende mit einer Abdeckplatte versehenes Steckelement (6, 7) trägt und die Pfropfen (4) mit radial angeordneten Gewindelöchern (9) zur Aufnahme von Befestigungsschrauben für entsprechende Anschlussleisten der Trennwandelemente versehen sind, wobei die Gewindelöcher durch entsprechende Bohrungen (10) im Rohr (3) zugänglich sind.

2. Pfosten nach Anspruch 1, dadurch gekennzeichnet, dass das Rohr (3) längs seiner Innenwand eine in axialer Richtung verlaufende Nut (11) aufweist und die Pfropfen (4) auf ihrer Aussenwand mit einer in gleicher Richtung verlaufenden Feder (13) versehen sind.

3. Pfosten nach den Ansprüchen 1 und 2, dadurch gekennzeichnet, dass die Aussenwand der Pfropfen (4) mit radialen Rippen (13) versehen ist.

## Claims

1. Post for supporting and connecting partition wall elements and the like, consisting of a tube (3) in the end parts of which stopples (4) bored through axially are fitted, which comprises post sections (2) and wherein an axial hole (5) of a stopple (4) contains a pluggable element (6, 8) to form a positive connection of two post sections (2) or a pluggable element (6, 7) provided with a cover at one end and the stopples (4) are provided with radially arranged tap holes (9) for receiving fixation screws for corresponding connecting rails of the partition wall elements, said tap holes being accessible through corresponding holes (10) in the tube (3).

2. Post according to claim 1, wherein the tube (3) is provided with a groove (11) extending along its inner face in axial direction and the stopples (4) are provided with a tongue (13) on their outer face extending in the same direction.

3. Post according to any of claims 1 and 2, wherein the outer face of the stopples (4) is provided with radial ribs (13).

## Revendications

1. Poteau distiné à porter et à assembler des éléments servant de cloisons de séparation et des éléments pareils, constitué d'un tube (3) aux extrémités duquel se trouvent des bouchons (4) percés axialement, poteau caractérisé en ce qu'il se compose de pièces de poteau (2) et qu'on place un élément enfichable (6, 8) ou un élément enfichable (6, 7) muni d'un couvercle à une de ses extrémités dans la percée axiale (5) d'un bouchon (4) de manière à assurer un assemblage claboté de deux parties de poteau (2) et que les bouchons (4) sont pourvus de trous taraudés (9) placés radialement et destinées à recevoir des vis de fixation pour des bandes de raccordement correspondants des éléments servant de cloisons de séparation, les trous taraudés étant accessibles par des trous correspondants (10) dans le tube (3).

2. Poteau selon la revendication 1, caractérisé en ce que le tube (3) présente une rainure (11) longeant son coté intérieur en direction axiale et que le bouchon (4) présente une saillie (13) sur son côté extérieur dans la même direction.

3. Poteau selon l'une quelconque des revendications 1 et 2, caractérisé en ce que le côté extérieur des bouchons (4) est muni de nervures radiales (13).
